# EUROPÄISCHE PATENTSCHRIFT

(11) **EP 1 762 313 B1**
(45) Veröffentlichungstag und Bekanntmachung des Hinweises auf die Patenterteilung: **15.10.2008**
(21) Anmeldenummer: 06018129.4
(22) Anmeldetag: 30.08.2006
(51) Int. Cl.: B21H 3/04

(54) **Vorrichtung zum Verformen eines Werkstücks**
Device for deforming a workpiece
Dispositif de deformage d'une pièce

(30) Priorität: 12.09.2005 DE 102005043498
(43) Veröffentlichungstag der Anmeldung: 14.03.2007
(73) Patentinhaber: ROLLWALZTECHNIK ABELE + HÖLTICH GMBH, 78234 Engen (DE)
(72) Erfinder: Sproll, Helmut, 78345 Moos (DE); Höltich, Arne, 78234 Engen (DE)
(74) Vertreter: Weiss, Peter

(56) Entgegenhaltungen:
- EP-A- 1 428 597
- EP-A1- 0 555 631
- EP-A2- 0 947 258
- DD-B- 200 146
- DE-A1- 10 244 483
- US-A- 5 339 669

## Beschreibung

Die Erfindung betrifft eine Vorrichtung zum Bearbeiten eines Werkstücks mittels zumindest zweier Werkzeuge, welche über eine Gleichlaufeinrichung synchron auf das Werkstück zu bewegbar sind, wobei dem einen Werkzeug ein Antrieb für diese Bewegung und dem anderen Werkzeug eine starre Verbindung zwischen diesem und dem Antrieb zugeordnet ist.

### Stand der Technik

Vorrichtungen zum Bearbeiten von Werkstücken gibt es einer Vielzahl, bspw. als Pressen oder Stanzen. Eine Reihe von derartigen Vorrichtungen sind auch vorgesehen, um ein Werkstück von zumindest zwei Seiten her zu bearbeiten. Hier sollen vor allem Vorrichtungen erwähnt werden, welche in das Werkstück eine gewünschte Profilierung einformen. Hierzu zählen vor allem Gewindewalzmaschinen, wobei die vorliegende Erfindung jedoch darauf nicht beschränkt sein soll.

Bei einer bekannten Gewindewalzmaschine nach der EP 0 310 898 B1 werden die beiden Druckwalzen über eine Kniehebelanordnung synchron bewegt. Dabei weist diese Vorrichtung, die sich in der Praxis sehr bewährt hat, eine Vielzahl von Gelenkpunkten, insbesondere Gleichlaufgelenke auf, die geschmiert werden müssen. Diese Schmierung stellt ein Problem dar, welches zwar lösbar, aber aufwendig ist. Vor allem auch die Führung der Werkzeuge selbst in Führungsschlitten in entsprechenden Gehäuserahmen stellt ein Problem dar.

Eine gattungsgemäße Vorrichtung ist aus der Druckschrift DD 200 146 bekannt, bei der das eine Werkzeug mittels einer Hydraulikeinrichtung auf das zu bearbeitende Werkstück zu bewegbar ist, welches über Zugbügel starr mit dem anderen Werkzeug ohne Antrieb verbunden ist, sodass sich dadurch bei einer Bestätigung der Hydraulik beide Werkzeuge aufeinander zu bewegen können. Damit dies einigermaßen symmetrisch erfolgt, ist ferner eine einfache mechanische Gleichlaufeinrichtung vorgesehen, bei der ein gestellfestes Ritzel zwischen Zahnstangen an der Hydraulikeinrichtung und den Zugbügeln kämmt. Mit dieser Gleichlaufeinrichtung können jedoch nur sehr geringe, vornehmlich durch Reibungskräfte bedingte Differenzen ausgeglichen werden. Ferner ist aus der US 5, 339, 669 eine gattungsgemäße Walzvorrichtung bekannt, bei der zwischen den beiden aufeinander zu bewegbaren Werkzeugschlitten eine Art Synchronwaage vorgesehen ist. Diese Synchronwaage ist dabei diagonal an den Werkzeugschlitten angelenkt, wodurch ein Verkanten dieser Schlitten möglich ist, zumal bei dieser Vorrichtung keine zusätzliche starre Verbindung zwischen den beiden Werkzeugschlitten vorgesehen ist, welche stattdessen mittels einer gemeinsamen Kolbenstange aufeinander zu bewegt werden.

### Aufgabe

Aufgabe der vorliegenden Erfindung ist es, die Führung der Werkzeuge wesentlich zu verbessern und die Krafteinleitung zum Bewegen der Werkzeuge zu vereinfachen.

### Lösung der Aufgabe

Zur Lösung der Aufgabe führt, dass als Gleichlaufeinrichtung eine Synchronhebelanordnung in der Form einen Synchronwaage dient, durch welche die beiden Werkzeuge zusätzlich zu der starren Verbindung mittig miteinander verbunden sind.

Bevorzugt soll nach der vorliegenden Erfindung der Antrieb selbst in der Bewegungsebene, bevorzugt sogar achsparallel oder sogar axial ausgerichtet mit der Bewegung der Werkzeuge erfolgen. Dies bedeutet, dass der Antrieb selbst in das gleiche Gehäuse bzw. in den gleichen Gehäuserahmen integriert sein kann, in dem auch die Werkzeuge geführt sind. Dies ergibt eine wesentlich bessere Möglichkeit der Kraftübertragung und der Genauigkeit der Bearbeitung.

Dabei soll vom Erfindungsgedanken jedoch auf umfasst sein, dass der Antrieb ausserhalb der axialen Bewegungsrichtung der Werkzeuge liegen kann, jedoch dann über entsprechende Winkelhebel oder Winkelschwingen mit den Werkzeugen verbunden ist. Dabei ist die Krafteinleitung natürlich verschlechtert und auch der Raumbedarf wesentlich erhöht. Deshalb wird die Anordnung des Antriebes in der Bewegungsachse der Werkzeuge bevorzugt.

Die starre Verbindung kann über zumindest eine Traverse erfolgen, welche den Antrieb mit dem anderen Werkzeug verbindet. Wie die Traverse ausgestaltet ist, soll von untergeordneter Bedeutung sein. Beispielsweise kann die Traverse platten- oder schwingenförmig sein. In einem bevorzugten Ausführungsbeispiel übergreift die Traverse das eine Werkzeug, so dass dieses Werkzeug zwischen dem Antrieb und dem anderen Werkzeug angeordnet ist.

Auch für den Antrieb selbst ergeben sich viele Möglichkeiten. Bevorzugt wird ein Antrieb, bei dem die eigentliche Zustellbewegung durch einen mechanischen Spindeltrieb erfolgt, während der Arbeitshub mittels eines Druckmediums durchgeführt wird: Zu diesem Zweck besitzt der Antrieb einen Zylinder, in welchem sich eine Kolben in einem Druckraum bewegt. Dieser Kolben wird von der Spindel durchsetzt, wobei ein Aussengewinde der Spindel in einem Innengewinde des Kolbens kämmt. Beim Drehen der Spindel wird der Kolben entlang der Spindel geführt, beim Befüllen des Druckraumes mit einem Druckmedium nimmt der Kolben die Spindel in die Arbeitsrichtung mit.

Bevorzugt sind sowohl Antrieb wie auch die beiden Werkzeuge an Zugankern geführt, die sich zwischen zwei Aussenplatten erstrecken. Das bedeutet, dass alle drei Maschinenbestandteile eine gemeinsame Führung aufweisen und an den Zugankern "schwimmend" gelagert sind. Hierdurch ist die Führung von Antrieb und den beiden Werkzeugen bzw. von Gehäusen, in denen die Werkzeuge gelagert sind, vereinfacht und verbessert, da ein axiale bzw. achsparallele Kraftbeaufschlagung der Werkzeuge erfolgt.

Da es bei der Führung von den Werkzeuggehäusen bzw. Antrieb zu Ungleichmässigkeiten in Folge von ungleichmässigen Reibungszuständen kommen kann, die Teile aber an den Zugankern schwimmend gelagert sind, könnte es auch zu Ungenauigkeiten der Verstellung der Werkzeuge gegenüber dem Werkstück kommen. Diese mögliche Ungenauigkeit wird durch eine Synchronhebelanordnung vermieden, welche die beiden Werkzeuge miteinander verbindet. Diese Synchronhebelanordnung besitzt einen ortsfesten Drehpunkt, um den eine Synchronwaage dreht, die mit jeweils einem Synchronhebel, der wiederum mit dem jeweiligen Werkzeug verbunden ist, eine Kniehebelanordnung ausbildet.

### FIGURENBESCHREIBUNG

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine teilweise aufgebrochen dargestellte Draufsicht auf eine erfindungsgemässe Vorrichtung zum Bearbeiten eines Werkstückes;
Figur 2 eine schematisch dargestellte Draufsicht auf Teile der Vorrichtung gemäss Figur 1.

Gemäss Figur 1 ragen von einer Grundplatte 1 sich gegenüberliegend Aussenplatten 13 und 14 auf. Die Aussenplatten 13 und 14 sind über Zuganker miteinander verbunden, wobei nur zwei Zuganker 2.1 und 2.2 dargestellt sind. Bevorzugt befinden sich unter diesen Zugankern jeweils weitere Zuganker, so dass eine vierfach Führung gegeben ist.

An den Zugankern 2.1 und 2.2 sind ein Antrieb A sowie zwei Werkzeuge W₁ und W₂ verschiebbar gelagert. Im gezeigten Ausführungsbeispiel handelt es sich um jeweils eine Druckrolle zum Walzen von Gewinden oder dergleichen Profile, wobei diese Druckrolle an einer Walzspindel 10.1 bzw. 10.2 angeordnet ist. Jeder Walzspindel 10.1 bzw. 10.2 ist ein Antrieb 20.1 bzw. 20.2 zugeordnet, was direkt oder aber auch, wie in der EP 0 310 893 B1 gezeigt, über entsprechende Gelenkwellen erfolgen kann. Denkbar ist auch das Vorsehen von nur einem Antrieb, wobei dann die beiden Walzspindeln 10.1 und 10.2 getriebetechnisch miteinander verbunden sind.

Jedes Werkzeug W₁ und W₂ befindet sich in oder an einem Walzspindelgehäuse 8 bzw. 9, wobei zur Unterscheidung das Walzspindelgehäuse 8 als Vorschubgehäuse und das Walzspindelgehäuse 9 als Holgehäuse bezeichnet wird. Dies geschieht aus dem Grund, da das Vorschubgehäuse 8 von dem Antrieb A gegen ein in Figur 2 gezeigtes Werkstück 27, welches sich zwischen den beiden Werkzeugen W₁ und W₂ befindet, vorgeschoben wird, während das andere Werkzeug W₂ von dem Antrieb A auf eine später zu beschreibende Art und Weise zum Werkstück hingeholt wird.

Das Vorschubgehäuse 8 und das Holgehäuse 9 sind über eine Synchronhebelanordnung miteinander gekoppelt. Hierzu ist eine Synchronwaage 18 ortsfest an einer Mittelplatte 7 angeordnet, wobei sie dort um den Zentralbolzen 19 dreht. Einends ist die Synchronwaage 18 über einen Bolzen 17.1 mit einem Synchronhebel 16.1 und anderenends über einen weiteren Bolzen 17.2 mit einem weiteren Synchronhebel 16.2 gelenkig verbunden. Die freien Enden der Synchronhebel 16.1 und 16.2 gehen wiederum eine gelenkige Verbindung über einen entsprechenden Lagerbolzen 15.1 und 15.2 mit dem Vorschubgehäuse 8 bzw. dem Holgehäuse 9 ein,

Das Vorschubgehäuse 8 ist dem Antrieb A zugeordnet. Dabei besitzt es eine Verbindung mit einer Spindel 12 und einem Kolben 4, der in einem Zylinder 3 angeordnet ist. Die Spindel 12 durchsetzt den Kolben 4 und kämmt mit einem Aussengewinde 21 ein Innengewinde in dem Kolben 4. Der Kolben 4 kann wiederum in dem Zylinder 3 im Bereich eines Druckraumes 23 gleiten, wobei ein entsprechender Einlass für ein Druckmedium mit 24 und ein entsprechender, nur gestrichelt angedeuteter Auslass für das Druckmedium mit 25 gekennzeichnet sind. Der Zylinder 3 befindet sich an einer Zylinderplatte 5, welcher anderenends, den Kolben 4 ebenfalls umfangend, eine Hubbegrenzungsmutter 6 angesetzt ist.

Die Spindel 12 durchsetzt des weiteren eine Buchse 11 in der Aussenplatte 13, wobei die Buchse 11 als Verstellbuchse ausgebildet ist und ein Handrand darstellt, mit dem die Spindel 12 gedreht werden kann.

In Figur 2 ist schematisch dargestellt, das der Zylinder 3 über zwei Traversen 26.1 und 26.2 starr mit dem Holgehäuse 9 verbunden ist. Dabei übergreifen die Traversen 26.1 und 26.2 das Vorschubgehäuse 8.

In dieser Figur ist ferner das zu bearbeitende Werkstück 27 erkennbar, welches in der theoretischen Werkstückmitte 28 liegt.

Die Funktionsweise der vorliegenden Erfindung ist folgende:
Ein zu bearbeitendes Werkstück 27 wird zwischen den beiden Werkzeugen W₁ und W₂ bspw. auf einem Werkstückträger angeordnet. Durch ein Drehen der Verstellbuchse 11, welche bspw. eine Verbindung durch eine Kerbverzahnung mit der Spindel 12 eingeht, erfolgt auch ein Drehen der Spindel 12. Die Spindel 12 dreht dabei mit ihrem Aussengewinde in dem Innengewinde des Kolbens 4, wobei diese Gewinde so abgestimmt sind, dass das Vorschubgehäuse 8 gegen das Werkstück 27 hin und der Kolben 4 zusammen mit dem gesamten Antrieb A jeweils in gleichem Masse von dem Werkstück 27 wegbewegt wird. Die Spindel 12 selbst ist somit in Richtung des Doppelpfeils x axial bewegbar.

Da der Zylinder 3 über die Traversen 26.1 und 26.2 fest mit dem Holgehäuse 9 verbunden ist, folgt das Werkzeug W₂ ebenfalls der axialen Bewegung des Antriebes A und wird somit zum Werkstück 27 hinbewegt.

Der eigentliche Arbeitshub erfolgt dann durch Beaufschlagung des Druckraumes 23 hinter dem Kolben 4 durch den Einlass 24, wobei die Bewegung des Kolbens 4 auf die Spindel 12 und über die Spindel 12 auch auf das Vorschubgehäuse 8 und das Werkzeug W₁ übertragen wird. Es erfolgt aber lediglich die Übertragung der Hälfte des Arbeitsweges, da die andere Hälfte wiederum über die Traversen 26.1 und 26.2 auf das Holgehäuse 9 übertragen wird. Auf diese Weise sind sowohl Zustellhub als auch Arbeitshub zwischen den beiden Werkzeugen W₁ und W₂ synchronisiert.

Die Synchronhebelanordnung dient lediglich dazu, mögliche Ungleichmässigkeiten in der Bewegung der Werkzeuge W₁ und W₂ bzw. von Vorschubgehäuse 8 und Holgehäuse 9 auszugleichen. Unterliegen bspw. diese Gehäuse unterschiedlichen Reibungszuständen an den Zugankern, so werden Friktionen durch die Synchronhebelanordnung ausgeglichen. Die eigentliche Kraftübertragung beim Zustell- und beim Arbeitshub erfolgt bevorzugt ausschliesslich durch den Antrieb A und die Spindelanordnung 12.

### Bezugszeichenliste

| | | | | | |
|---|---|---|---|---|---|
| 1 | Grundplatte | 34 | | 67 | |
| 2 | Zuganker | 35 | | 68 | |
| 3 | Zylinder | 36 | | 69 | |
| 4 | Kolben | 37 | | 70 | |
| 5 | Zylinderplatte | 38 | | 71 | |
| 6 | Hubbegrenzungsmutter | 39 | | 72 | |
| 7 | Mittelplatte | 40 | | 73 | |
| 8 | Vorschubgehäuse | 41 | | 74 | |
| 9 | Holgehäuse | 42 | | 75 | |
| 10 | Walzspindel | 43 | | 76 | |
| 11 | Buchse | 44 | | 77 | |
| 12 | Spindel | 45 | | 78 | |
| 13 | Aussenplatte | 46 | | 79 | |
| 14 | Aussenplatte | 47 | | A | Antrieb |
| 15 | Lagerbolzen | 48 | | | |
| 16 | Synchronhebel | 49 | | | |
| 17 | Bolzen | 50 | | | |
| 18 | Synchronwaage | 51 | | | |
| 19 | Zentralbolzen | 52 | | | |
| 20 | Antrieb | 53 | | | |
| 21 | Aussengewinde | 54 | | | |
| 22 | Innengewinde | 55 | | | |
| 23 | Druckraum | 56 | | | |
| 24 | Einlass | 57 | | | |
| 25 | Auslass | 58 | | | |
| 26 | Traverse | 59 | | | |
| 27 | Werkstück | 60 | | | |
| 28 | Werkstückmitte | 61 | | W₁ | das eine Werkzeug |
| 29 | | 62 | | W₂ | das andere Werkzeug |
| 30 | | 63 | | | |
| 31 | | 64 | | | |
| 32 | | 65 | | | |
| 33 | | 66 | | x | Bewegung von 12 |

## Patentansprüche

1. Vorrichtung zum Bearbeiten eines Werkstücks (27) mittels zumindest zweier Werkzeuge (W₁, W₂), welche über eine Gleichlaufeinrichtung synchron auf das Werkstück (27) zu bewegbar sind, wobei dem einen Werkzeug (W₁) ein Antrieb (A) für diese Bewegung und dem anderen Werkzeug (W₂) eine starre Verbindung zwischen diesem und dem Antrieb (A) zugeordnet ist, **dadurch gekennzeichnet, dass** als Gleichlaufeinrichtung eine Synchronhebelanordnung (16.1, 16.2) in der Form einen Synchronwaage (18) dient, durch welche die beiden Werkzeuge (W₁, W₂) zusätzlich zu der starren Verbindung mittig miteinander verbunden sind.

2. Vorrichtung nach Anspruch 1, **dadurch gekennzeichnet, dass** die Synchronwaage (18) einen ortsfesten Drehpunkt (19) und zwei Enden besitzt, die jeweils gelenkig mit einem Synchronhebel (16.1, 16.2) verbunden sind, wobei der eine Synchronhebel (16.1) mit dem einen Werkzeug (W₁) und der andere Synchronhebel (16.2) mit dem anderen Werkzeug (W₂) in Verbindung steht.

3. Vorrichtung nach Anspruch 2, **dadurch gekennzeichnet, dass** sich der Drehpunkt (19) der Synchronwaage (18) auf der Höhe des zu bearbeitenden Werkstücks (27) befindet.

4. Vorrichtung nach einem der vorhergehenden Ansprüche, **dadurch gekennzeichnet, dass** der Antrieb (A) einen Zylinder (3) aufweist, in welchem ein Kolben (4) in einem Druckraum (23) bewegbar ist.

5. Vorrichtung nach Anspruch 4, **dadurch gekennzeichnet, dass** als starre Verbindung der Zylinder (3) über zwei Traversen (26.1, 26.2) mit dem anderen Werkzeug (W₂) verbunden ist.

6. Vorrichtung nach Anspruch 5, **dadurch gekennzeichnet, dass** der Zylinder (3) an einer Zylinderplatte (5) angeordnet ist.

7. Vorrichtung nach Anspruch 6, **dadurch gekennzeichnet, dass** die Zylinderplatte (5) und die Werkzeuge (W₁, W₂) entlang von Zugankern (2.1, 2.2) bewegbar sind.

8. Vorrichtung nach Anspruch 7, **dadurch gekennzeichnet, dass** sich die Zuganker (2.1, 2.2) zwischen zwei Außenplatten (13, 14) erstrecken.

9. Vorrichtung nach einem der Ansprüche 4 - 8, **dadurch gekennzeichnet, dass** der Antrieb (A) von einer Spindel (12) durchsetzt ist, welche mit dem einen Werkzeug (W₁) verbunden ist.

10. Vorrichtung nach Anspruch 9, **dadurch gekennzeichnet, dass** die Spindel (12) den Kolben (4) mit einem Außengewinde (21) durchsetzt, welches ein Innengewinde (22) in dem Kolben (4) kämmt.

11. Vorrichtung nach Anspruch 10, **dadurch gekennzeichnet, dass** die Spindel (12) eine Verstellbuchse (11) in einer der Außenplatten (13) durchsetzt.

12. Vorrichtung nach einem der vorhergehenden Ansprüche, **dadurch gekennzeichnet, dass** jedes Werkzeug (W₁, W₂) sich in einem Gehäuse befindet, wobei das eine Gehäuse als Vorschubgehäuse (8) und das mit dem Antrieb (A) starr verbundene Gehäuse als Holgehäuse (9) dient.

## Claims

1. Device for machining a workpiece (27) by means of at least two tools (W₁, W₂), which by means of a synchronizing device are movable in synchronism towards the workpiece (27), wherein there is associated with the one tool (W₁) a drive (A) for this motion and with the other tool (W₂) a rigid connection between the latter and the drive (A), **characterized in that** as a synchronizing device a synchronizing lever arrangement (16.1, 16.2) in the form of a synchronizing balance (18) is used, by means of which the two tools (W₁, W₂) in addition to the rigid connection are connected centrically to one another.

2. Device according to claim 1, **characterized in that** the synchronizing balance (18) has a stationary pivot point (19) and two ends that are each connected in an articulated manner to a synchronizing lever (16.1, 16.2), wherein the one synchronizing lever (16.1) is connected to the one tool (W₁) and the other synchronizing lever (16.2) is connected to the other tool (W₂).

3. Device according to claim.2, **characterized in that** the pivot point (19) of the synchronizing balance (18) is situated at the height of the workpiece (27) to be machined.

4. Device according to one of the preceding claims, **characterized in that** the drive (A) comprises a cylinder (3), in which a piston (4) is movable in a pressure chamber (23).

5. Device according to claim 4, **characterized in that** by way of a rigid connection the cylinder (3) is connected by two cross-members (26.1, 26.2) to the other tool (W₂).

6. Device according to claim 5, **characterized in that** the cylinder (3) is disposed on a cylinder plate (5).

7. Device according to claim 6, **characterized in that** the cylinder plate (5) and the tools (W₁, W₂) are movable along tie-rods (2.1, 2.2).

8. Device according to claim 7, **characterized in that** the tie-rods (2.1, 2.2) extend between two exterior plates 13, 14).

9. Device according to one of claims 4 - 8, **characterized in that** the drive (A) is penetrated by a spindle (12) that is connected to the one tool (W₁).

10. Device according to claim 9, **characterized in that** the spindle (12) penetrates the spindle (4) with an external thread (21) that engages an internal thread (22) in the piston (4).

11. Device according to claim 10, **characterized in that** the spindle (12) penetrates an adjusting bush (11) in one of the exterior plates (13).

12. Device according to one of the preceding claims, **characterized in that** each tool (W₁, W₂) is situated in a housing, wherein the one housing serves as feed housing (8) and the housing rigidly connected to the drive (A) serves as retrieval housing (9).

## Revendications

1. Dispositif d'usinage d'une pièce (27) à l'aide d'au moins deux outils (W₁, W₂) déplaçables, par l'intermédiaire d'un dispositif de synchronisme, de manière synchrone le long de la pièce (27), à l'un (W₁) des outils étant associé un entraînement (A) pour ce mouvement et à l'autre outil (W₂) étant associée une connexion rigide entre ce dernier et l'entraînement (A), **caractérisé par le fait que** comme dispositif de synchronisme sert un aménagement de leviers synchrones (16.1, 16.2) sous forme de balance synchrone (18) par lequel les deux outils (W₁, W₂) sont, en plus de la connexion rigide, connectés entre eux au centre.

2. Dispositif selon la revendication 1, **caractérisé par le fait que** la balance synchrone (18) possède un point de rotation (19) stationnaire et deux extrémités reliées, chacune, de manière articulée à un levier synchrone (16.1, 16.2), l'un (16.1) des leviers synchrones communiquant avec l'un outil (W₁) et l'autre levier synchrone (16.2) communiquant avec l'autre outil (W₂).

3. Dispositif selon la revendication 2, **caractérisé par le fait que** le point de rotation (19) de la balance synchrone (18) se trouve à hauteur de la pièce à usiner (27).

4. Dispositif selon l'une des revendications précédentes, **caractérisé par le fait que** l'entraînement (A) présente un cylindre (3) dans lequel un piston (4) est déplaçable dans une chambre à pression (23).

5. Dispositif selon la revendication 4, **caractérisé par le fait que** comme connexion rigide le cylindre (3) est connecté par l'intermédiaire de deux traverses (26.1, 26.2) à l'autre outil (W₂).

6. Dispositif selon la revendication 5, **caractérisé par le fait que** le cylindre (3) est disposé sur une plaque de cylindre (5).

7. Dispositif selon la revendication 6, **caractérisé par le fait que** la plaque de cylindre (5) et les outils (W₁, W₂) sont déplaçables le long de tirants (2.1, 2.2).

8. Dispositif selon la revendication 7, **caractérisé par le fait que** les tirants (2.1, 2.2) s'étendent entre deux plaques extérieures (13, 14).

9. Dispositif selon l'une des revendications 4 à 8, **caractérisé par le fait que** l'entraînement (A) est traversé par une broche (12) qui est connectée à l'un outil (W₁).

10. Dispositif selon la revendication 9, **caractérisé par le fait que** la broche (12) traverse le piston (4) avec un filet extérieur (21) qui engrène un filet intérieur (22) dans le piston (4).

11. Dispositif selon la revendication 10, **caractérisé par le fait que** la broche (12) traverse une douille de réglage (11) dans l'une des plaques extérieures (13).

12. Dispositif selon l'une des revendications précédentes, **caractérisé par le fait que** chaque outil (W₁, W₂) se trouve dans un boîtier, l'un boîtier servant de boîtier d'avance (8) et le boîtier connecté de manière rigide à l'entraînement (A) servant de boîtier de retour (9).
